# EUROPÄISCHE PATENTSCHRIFT

(11) **EP 0 205 942 B1**
(45) Veröffentlichungstag und Bekanntmachung des Hinweises auf die Patenterteilung: **13.07.1988**
(21) Anmeldenummer: 86107003.5
(22) Anmeldetag: 23.05.1986
(51) Int. Cl.: F15B 7/02

(54) **Hydraulische Drehzahluebersetzungsvorrichtung**
Hydraulic transmission
Transmission hydraulique

(30) Priorität: 29.05.1985 CH 2260/85
(43) Veröffentlichungstag der Anmeldung: 30.12.1986
(73) Patentinhaber: Sulzer - Escher Wyss AG, CH-8023 Zürich (CH)
(72) Erfinder: Christ, Alfred, Dr., CH-8032 Zürich (CH)
(74) Vertreter: Kubr, Václav

(56) Entgegenhaltungen:
- US-A- 1 547 409
- US-A- 2 597 050
- US-A- 4 112 681

## Beschreibung

Die Erfindung betrifft eine Vorrichtung zum hydraulischen Übertragen von mechanischer Leistung und zur gleichzeitigen Übersetzung der Drehzahl.

Es geht beispielsweise darum, eine Leistungsübertragung eines vergleichsweise langsam laufenden Antriebs auf einen vergleichsweise rasch laufenden Leistungsaufnehmer zu ermöglichen, wobei der Antrieb und der Leistungsaufnehmer örtlich so weit voneinander entfernt sein können, dass ein Riemenantrieb oder ein Getriebe von üblicher Bauart nicht anwendbar ist.

Ein typisches Beispiel einer solchen Übertragung ist es, die Leistung einer Niederdruck-Wasserturbine, die möglichst tief einzubauen ist, auf einen Generator zu übertragen, der vorzugsweise auf Maschinenbodenhöhe aufgebaut ist. Bedingt durch das kleine Gefälle müssen die Turbinen langsam drehen, wobei die typische Drehzahl im Bereich von 100 U/min. liegt. Der Generator hingegen sollte möglichst rasch laufen, z. B. zwischen 1000-1500 U/min., denn damit ergeben sich günstigere Bauarten als bei langsam laufenden vierpoligen Generatoren.

Ein Übersetzungsverhältnis von 1:10 oder 1:15 wäre hier also erwünscht. Selbst wenn es anordnungsmässig möglich wäre, würde ein so grosses Übersetzungsverhältnis bei einem Getriebe oder Riemenantrieb Schwierigkeiten bereiten, insbesondere wegen der Kleinheit des Zahnritzels resp. des kleinen Riemen-Pulleys.

Das oben Erwähnte zeigt den Bedarf einer stark ins Schnelle übersetzenden Leistungsübertragungsvorrichtung einer anderen Bauweise.

Für Leistungsübertragungen allerArten sind die hydraulischen Gleichstrom-Übertragungen mit Ölpumpe, Druckübertragungsleitung, Ölmotor, Rückfluss-Leitung, ergänzt durch ein Hilfssystem, das für Einspeisung, Kühlung und Filterung sorgt, bekannt.

Aus der US-A-2 597 050 ist eine hydraulische Wechselstrom-Übertragung bekannt, in der ein System mit jeweils nebeneinander angeordneten Ölpumpen, Druckübertragungsleitungen, Ölmotoren und einem Ausgleichsbehälter gezeigt ist, welches von an einer Welle nebeneinander angeordneten Nocken angetrieben ist, jedoch keine Möglichkeit einer Drehzahlübersetzung erkennen lässt.

Für hohe Leistungen, hier wird z. B. an den Megawatt-Bereich gedacht, müssen allgemein ziemlich hohe Drücke verarbeitet werden. Daraus ergibt sich das dem Fachmann bekannte Problem erheblichen Lärms von Pumpe und Motor und ebenso das Problem des Übertragungswirkungsgrades, der wohl bestenfalls in den Bereich bis 80% zu liegen kommt, nicht aber in den Bereich von 90% und mehr, wie es bei einem Getriebe-oder Riemenantrieb erreichbar wäre.

Die Aufgabe der Erfindung ist es, hier Abhilfe zu schaffen.

Erfindungsgemäss wird diese Aufgabe an der Vorrichtung der eingangs beschriebenen Art dadurch erfüllt, dass zur n-fachen Übersetzung eine mittels einer Antriebswelle angetriebene Nockenscheibe einer Zylinderkolbenpumpe mit einer Nockenbahn mit n im wesentlichen sinusförmige Erhebungen und Einsenkungen am Umfang aufweisenden Sinuskurven über eine im Bereich einer Sinuskurve angeordnete Anzahl Stössel und Kolben und eine gleiche Anzahl von jeweils am Zylinder des Kolbens ventil los angesetzten, mit Hydraulikmedium gefüllten Übertragungsleitungen über eine gleiche Anzahl von ebenfalls ventillos angesetzten Zylindern mit Kolben eines Zylinderkolbenmotors einen Antrieb antreibt, wobei die Nokkenbahn so ausgelegt ist, dass bei gleichmässiger Drehung der Nockenscheibe der Pumpe und der Welle des Motors das Volumen des mit Hydraulikmedium gefüllten Systems, d. h. PumpenzylinderHubraum, Übertragungsleitung und Motorzylinder-Hubraum immer konstant bleiben, wozu ein Raum wählbaren Druckes vorgesehen ist, der über Drosseleinheiten mit allen Übertragungsleitungen verbunden ist.

Im weiteren wird der Erfindungsgegenstand anhand von Zeichnungen näher beschrieben und erklärt. Auf den Zeichnungsblättern zeigen in schematischer Weise:
Figur 1 ein erstes Ausführungsbeispiel der erfindungsgemässen Vorrichtung,
Figur 2 eine Drosseleinheit,
Figur 3 bis Figur 6 vier verschiedene Ausführungsformen des Zylinders mit Kolben und Stössel, und

Figur 7 ein anderes Ausführungsbeispiel eines anwendbaren Motors.

Die Leistungsübertragung mit Drehzahlübersetzung wird mittels einer Vorrichtung gewährleistet, die nach dem Prinzip der hydraulischen Wechselstrom-Leistungsübertragung arbeitet. Dazu wird die Leistung von einer Pumpe P als Antrieb auf einen Motor M übertragen. Auf einer Antriebswelle 1 einer Pumpe P ist eine Nockenscheibe 2 mit im allgemeinen n, im wesentlichen sinusförmigen Erhebungen und Einsenkungen am Umfang einer Nockenbahn 3 vorgesehen. In Figur 1 ist n = 4 dargestellt. Die Nockenbahn betätigt über Rollen 17 bzw. Stössel 4, Kolben 5 in Zylindern 6 in ebenfalls im wesentlichen sinusförmigem Takt. Von den Zylindern 6 führen die mit einem Hydraulikfluid gefüllten Übertragungsleitungen 7, in Fig. 1 sind sechs Stück gezeichnet, zum Hydromotor M. Jede der Übertragungsleitungen istventillos mit einem Zylinder 8 verbunden, und die Zylinder sind vorzugsweise sternförmig um einen Kurbelantrieb 10 angeordnet. Auf diesen Kurbelantrieb 10 wirken alle Kolben 9 des Hydromotors ein. Dieser Kurbelantrieb 10 ist es auch, der mit seinem Kurbel-Pleuel-Verhältnis sowie dem Rollen-Durchmesserverhältnis auf der Antriebswelle 1 die genaue Kontur der Nockenbahn 3 bestimmt. Die Kontur wird so bestimmt, dass bei gleichmässiger Drehung der Pumpe und des Motors in allen mit dem Hydraulikfluid gefüllten Zylinder-Übertragungsleitungssystemen 6,7,8, d. h. in dem Pumpenzylinderhubraum plus dem Übertragungsleitungsraum plus dem Motorzylinderhubraum, die eingeschlossenen Fluidvolumina zeitlich konstant sind.

Beim Übertragen von grossen Leistungen ist es offensichtlich, dass recht hohe Drücke in den mit Hydraulikmedium gefüllten Leitungen vorkommen. Dies führt infolge der, wohl geringen, Kompressibilität zu Effekten zeitlich leicht veränderter Volumina: Die Volumina nehmen zu bzw. ab im umgekehrten Takt des Druckes.

Auch eventuelle Hydraulikmedium-Leckagen zwischen Kolben und Zylindern führen langsam zu einem Fluidfüllungs-Manko. Damit besteht auch die Gefahr, dass z. B. die Rollen 17 von der Nokkenbahn 3 abheben, womit die Anlage dann sehr rauh läuft oder überhaupt aus dem Tritt fällt.

Um das zu verhindern, ist eine Einspeisevorrichtung vorgesehen, die aus einem Raum 11 wählbaren Druckes, über je eine Drosseleinheit 12 mit einer Stelle einer Übertragungsleitung 7 verbunden, geringe Mengen von Hydraulikfluid einspeisen oder entnehmen kann.

Dank dieser Einspeisevorrichtung gelingt es, einen ruhigen Lauf hinzubringen, zu verhindern, dass die Stössel 4 von der Nockenscheibe 2 bzw. der Nockenbahn 3 abheben, und zu gewährleisten, dass die Übertragung beim Anfahren von selbst synchronisiert. Gleichzeitig werden auch an die Herstellungsgenauigkeit der Nockenform bzw. der Nockenbahn 3 bedeutend geringere Anforderungen gestellt.

Der Druck, den man in diesem Raum 11 wählt, hängt von der übertragenen Leistung und eventuell auch von der Drehzahl ab. Er wird zweckmässigerweise so eingestellt, dass er im Bereich von 70-130% des zeitlichen Druckmittelwertes in einer Übertragungsleitung liegt. Dieser Druck wird bereitgestellt mit einer kleinen Hilfspumpe und einem einstellbaren Druckbegrenzer, beide nicht gezeichnet, über eine Speiseleitung 33, die in den Raum 11 führt.

Die Drosseleinheiten 12, die zwischen den Raum 11 und die Übertragungsleitungen 7 geschaltet sind, können, wie es im einzelnen in der Figur 2 gezeigt ist, als parallel geschaltete Mehrfachdrosseln, beispielsweise mit zwei parallel geschalteten Drosselstellen 14 und 13 mit gleich grosser oder verschieden grosser Durchströmfläche ausgebildet werden, wobei wahlweise die Durchströmwege mit Ventilen 15, 16 freigegeben oder gesperrt werden können.

Wie es in Figur 3 gut zu sehen ist, werden die Stössel 4, die die um die Nockenscheibe 2 angeordneten Kolben 5 bewegen, vorteilhafterweise, um gleitenden Verschleiss zu vermeiden, als Rollenstössel mit Rollen 17 ausgebildet. Wenn noch grössere Kräfte zu bewältigen sind, so kommen auch mehrere Rollen 17 zur Betätigung eines Stössels 19 zur Anwendung, die dann zu einem Drehgestell-ähnlichen Gebilde 18 zusammengefasst werden und in dieser Weise auf den Kolben 5 einwirken, wie es im Detail in Figur 4 gezeigt ist.

Alternativ zu den mit Rollen 17 versehenen Stösseln 4 können auch Gleitschuh-Stössel hydrodynamischer Arbeitsweise verwendet werden, oder vorzugsweise auch Druckschuh-Stössel mit an sich bekannter hydrostatischer Schmierung. Wie es der Figur 5 entnehmbar ist, wird das Druck-Schmierfluid für diese hydrostatischen Stössei 21, mit Vorteil von dem Zylinderraum des Zylinders 6 bzw. der Übertragungsleitung 7 über Drosselbohrungen 23 und 22 entnommen. Entsprechend diesem Fluidverbrauch muss dann die Einspeisevorrichtung dimensioniert werden. Selbstverständlich ist bei der Bemessung solcher hydrostatisch abgestützten Stössel der Krümmungsradius-Verschiedenheit der Nockenoberfläche 3 Rechnung zu tragen. Gegebenenfalls ist die mit der Nockenscheibenfläche 3 in hydrostatisch abgestütztem Kontakt stehende Stösseloberfläche zu unterteilen in gegeneinander bewegliche, schmale, quergestellte Einzeloberflächen 24, 25, wie es im Detail in Figur 6 gezeigt ist.

Die Anordnung der Stössel 4 am Umfang der Nockenscheibe 2 hängt selbstverständlich von der Konstruktion des Motors M ab. Wenn z. B. ein Kurbelantrieb 10 mit sechs sternförmig angeordneten Zylindern vorgesehen ist, sind beim gewählten Übersetzungsverhältnis beispielsweise von 1:4 auf einem Quadranten der Nockenscheibe in gleichmässiger Winkelanordnung, mit je 15° Zwischenwinkel, die sechs Stössel anzuordnen.

Um die Nockenscheibe vor einseitig wirkenden Kräften der Stössel zu bewahren, können weitere Stössel 4 mit ihren Kolben 5 und Zylindern 6 den ersten genau gegenüberliegend an der Nockenscheibe angeordnet werden. Ihre Position ist in Figur 1 links mit gestrichelten Linien angedeutet. Immer die gegenüberliegenden Zylinder arbeiten dann gemeinsam auf eine Übertragungsleitung 7. Von dem gegenüberliegenden Zylinder führt jeweils eine Verbindungsleitung zur betreffenden Übertragungsleitung. EinesolcheVerbindungsleitung ist gestrichelt angedeutet und mit 20 bezeichnet.

Allgemein können noch mehr Zylinder am Umfang angeordnet werden, wobei alle in gleicher Phase arbeitenden Zylinder am Umfang parallel geschaltet werden. Damit sind wohl mehr Zylinder nötig, aber die Stössel werden kleineren Kräften ausgesetzt und können daher gegebenenfalls einfacher aufgebaut sein.

Bei dem angetriebenen Motor M, dem Nehmer, kann, wie schon erwähnt, ein Kurbelantrieb 10 verwendet werden, sei es mit kreuz- oder sternförmig angeordneten Zylindern 8, die alle mit ihren Kolben 9 auf eine einzige Kurbel einwirken, oder die Zylinder können auch in Reihe angeordnet sein und an einer entsprechenden Kurbelwelle arbeiten.

Wenn höhere Übersetzungsverhältnisse gefordert werden, kann der Motor M in kompakter Weise mit einem Zahnantrieb kombiniert werden, oder der Mehrfachkurbelantrieb kann ersetzt werden durch einen auf einer Exzenterbahn sich bewegenden prismatischen Körper 29, der via hydrostatisch abgestützte Stössel mit Kräften von den Kolben beaufschlagt wird. Ein solcher Motor ist in Figur 7 schematisch gezeigt. Um die Kompaktheit des ganzen Motorblocks noch weiter zu steigern, werden vorteilhafterweise hydrostatische Kraftübertragungselemente, Druckschuhe 31, zwischen Kolben und Exzenterprisma 29 verwendet, die in an sich bekannter Weise das Druckfluid aus dem Zylindervolumen über Drosselkanäle 30 in die Drucktaschen der Stössel leiten. Zur allseitigen Ausrichtung des Druckschuhes sind mindestens 3 hydrostatische Taschen nötig, in der Praxis werden jedoch vier bevorzugt, auch hier bietet sich die Möglichkeit an, mittels der Einspeisevorrichtung das von den hydrostatischen Elementen benötigte Druckfluid einzuspeisen. Gleichzeitig wird damit ein geringer Fluid-Durchfluss resp. Ersatz erreicht, womit ein übermässiges Erwärmen des Fluids infolge stetiger, wenn auch kleiner, Reibungsverluste vermieden wird.

Ein solcher Zylinderkolbenmotor weist sternförmig angeordnete Zylinder 8 auf, deren Kolben als Stössel auf einen auf einer Exzenterbahn sich bewegenden prismatischen Körper 29 kraft- und formschlüssig wirken. Die exzentische Bewegung des prismatischen Körpers 29 wird über ein übersetzendes Getriebe auf ein die übertragene Leistung aufzunehmendes Ritzel überführt. Mindestens zwei mit dem Ritzel kämmende Zahnräder 27 bewegen den auf den Exzentern 28 umlaufenden prismatischen Körper 29 entlang einer exzentrischen Bahn. Über die hydrostatisch durch die Drosselkanäle 30 angespeisten Druckschuhe 31 übertragen sich die Kräfte und die Bewegungen aus den Übertragungsleitungen 7 über die Kolben des Motors auf die prismatischen Flächen 32 des prismatischen Körpers 29. Das Übersetzungsvermögen des beschriebenen Motors ist durch das Verhältnis zwischen den Zahnrädern 27 und dem Ritzel 26 gegeben.

## Patentansprüche

1. Vorrichtung zum hydraulischen Übertragen von mechanischer Leistung und zur gleichzeitigen Übersetzung der Drehzahl, dadurch gekennzeichnet, dass zur n-fachen Übersetzung eine mittels einer Antriebswelle (1) angetriebene Nockenscheibe (2) einer Zylinderkolbenpumpe mit einer Nockenbahn (3) mit n im wesentlichen sinusförmige Erhebungen und Einsenkungen am Umfang aufweisenden Sinuskurven über eine im Bereich einer Sinuskurve angeordnete Anzahl Stössel (4) und Kolben (5) und eine gleiche Anzahl von jeweils am Zylinder (6) des Kolbens ventillos angesetzten, mit Hydraulikmedium gefüllten Übertragungsleitungen (7), über eine gleiche Anzahl von ebenfalls ventillos angesetzten Zylindern (8) mit Kolben (9) eines Zylinderkolbenmotors einen Antrieb (10) antreibt, wobei die Nockenbahn (3) so ausgelegt ist, dass bei gleichmässiger Drehung der Nockenscheibe (2) der Pumpe und der Welle des Motors (10) das Volumen des mit Hydraulikmedium gefüllten Systems, d. h. PumpenzylinderHubraum (16), Übertragungsleitung (7) und Motorzylinder-Hubraum immer konstant bleiben, wozu ein Raum (11 ) wählbaren Druckes vorgesehen ist, der über Drosseleinheiten (12) mit allen Übertragungsleitungen (7) verbunden ist.

2. Vorrichtung nach Anspruch 1, dadurch gekennzeichnet, dass jede der Drosseleinheiten (12) aus mindestens zwei parallel geschalteten Drosseln (13 und 14) mit gleicher oder unterschiedlicher Durchströmfläche besteht, deren Durchströmwege wahlweise mittels Ventilen (15 und 16) freigegeben oder abgesperrt werden können.

3. Vorrichtung nach Anspruch 1, dadurch gekennzeichnet, dass der Druck in dem Raum (11) entsprechend der Drehzahl und der übertragenen Leistung gewählt wird.

4. Vorrichtung nach Anspruch 1, dadurch gekennzeichnet, dass der Druck in dem Raum (11) im Bereich von 70-130% des zeitlichen Mittelwertes des Druckes in den Übertragungsleitungen (7) gewählt wird.

5. Vorrichtung nach Anspruch 1, dadurch gekennzeichnet, dass die von der Nockenfläche der Nockenbahn (3) betätigten Stössel (4) mit Rollen (17) versehen sind, die auf der Nockenbahn (3) abrollen.

6. Vorrichtung nach Anspruch 5, dadurch gekennzeichnet, dass mehrere Rollen (17) in drehgestellartigen Gruppen (18) zusammengefasst sind, die auf die Stösselstange (19) und die Kolben (5) einwirken.

7. Vorrichtung nach Anspruch 1, dadurch gekennzeichnet, dass an verschiedenen Stellen des Umfangs der Nockenscheibe (3) Stössel (4) angebracht sind und die Zylinder (8) aller derjenigen Stössel (4), die bewegungsmässig in gleicher Phase stehen, über eine Verbindungsleitung (20) parallel geschaltet werden.

8. Vorrichtung nach Anspruch 1, dadurch gekennzeichnet, dass die Stössel (4) mit hydrostatisch gleitenden Druckschuhen (21) versehen sind, wobei das notwendige Druckfluid über Drosselbohrungen (22 bzw. 23) dem Zylinder- übertragungs-Leitungssystem entnommen wird (6, 7 in Fig. 5, 6).

9. Vorrichtung nach den Ansprüchen 1 und 8, dadurch gekennzeichnet, dass die hydrostatisch gleitenden Druckschuhe in mindestens zwei gegeneinander bewegliche Einzeldruckschuhe (24 und 25) in der Weise unterteiltsind,dass durch das Unterteilen das Mass der Druckschuhe in Nockenumfangsrichtung vermindert wird.

10. Vorrichtung nach Anspruch 1, dadurch gekennzeichnet, dass der Zylinderkolbenmotor sternförmig angeordnete Zylinder hat und dass die Pleuelstangen der Kolben an einem gemeinsamen Kurbelantrieb (10) angeschlossen sind.

11. Vorrichtung nach Anspruch 1, dadurch gekennzeichnet, dass zum weiteren Übersetzen der Drehzahl der Zylinderkolbenmotor sternförmig angeordnete Zylinder aufweist, deren Kolben als Stössel auf einen auf einer Exzenterbahn sich bewegenden prismatischen Körper (29) kraft- und formschlüssig wirken, wobei die exzentrische Bewegung des prismatischen Körpers (29) über ein übersetzendes Getriebe (27, 26) auf ein die übertragene Leistung aufnehmendes Ritzel überführt ist, wobei mindestens zwei mit dem Ritzel (26) kämmende Zahnräder (27) den auf Exzentern (28) umlaufenden prismatischen Körper (29) bewegen und wobei über hydrostatisch mittels Drosselkanälen (30) angespeiste Druckschuhe (31) die Kräfte und Bewegungen aus den Übertragungsleitungen (7) über die Kolben des Motors auf die prismatischen Flächen (32) des Körpers (29) übertragen werden.

## Claims

1. Device for the hydraulic transmission of mechanical power and the simultaneous conversion of the speed of rotation, characterized in that, for a conversion factor of n, a cam disc (2) coupled to the drive shaft (1 ) of a cylinder piston pump has a cam surface (3) with n sine waves consisting of substantially sinusoidal projections and depressions, and drives a number of tappets (4) connected to pistons (5) in cylinders (6), without valves coupled to the same number of transmission lines (7) and filled with hydraulic medium, the transmission lines (7) each communicating with respective cylinders (8) with pistons (9), also without valves, of a cylinder piston motor, the cam (3) being that with even rotation of the cam disc (2) of the pump and the shaft of the motor (10), the volume of the system fillet with hydraulic medium; i.e. pump cylinder swept volume (16), transmission line (7) and motor cylinder swept volume, always remains constant, a pressure chamber (11), with a pressure which can be selected, being provided which chamber is connected via choke units (12) to all the transmission lines (7).

2. Device according to Claim 1, characterized in that each choke unit (12) consists of at least two chokes (13, 14) connected in parallel with equal or different flow cross-sections, whose flow paths can be opened or closed optionally, by means of valves (15, 16).

3. Device according to Claim 1, characterized in that the pressure in space (11) is selected according to the speed and the transmitted power.

4. Device according to Claim 1, characterized in that the pressure in space (11) is selected in the range of 70-130% of the average value of the pressure in the transmission lines (7).

5. Device according to Claim 1, characterized in that tappets (4) actuated by the cam surface of cam (3) are provided with rollers (17), which roll on the cam (3).

6. Device according to Claim 5, characterized in that several rollers (17) are combined in groups (18) similar to bogies which act on the tappet push rod (19) and the piston (5).

7. Device according to Claim 1, characterized in that tappets (4) are fitted at various places on the periphery of the cam disc (3) and the cylinders (8) of all these tappets (4) which move in the same phase are connected in parallel via connecting lines (20).

8. Device according to Claim 1, characterized in that the tappets (4) are provided with hydrostatic sliding pressure shoes (21), the requisite pressure liquid being extracted via choke bores (22 or 23) from the cylinder transmission line system (6, 7 in fig. 5, 6).

9. Device according to Claims 1 and 8, characterized in that the hydrostatic sliding pressure shoes are divided into at least two individual pressure shoes (24 and 25) moving relative to one another, so that by the division the dimension of each pressure shoe in the circumferential direction of the cam is reduced.

10. Device according to Claim 1, characterized in that the cylinder piston motor has cylinders arranged in a star shape and that the connecting rods of the pistons are connected to a common crank drive (10).

11. Device according to Claim 1, characterized in that for further altering the conversion factor the cylinder piston motor has cylinders arranged in a star shape, the pistons of which act as tappets on a prismatic body (29) moving on an eccentric track in a force locking and form locking way, where the eccentric movement of the prismatic body (29) is transmitted via a gearbox (27, 26) to the pinion taking up the transmitted power, where at least two gearwheels (27) meshing with the pinion (26) move the prismatic body (29) running on the eccentrics (28) and where the forces and movements from the transmission lines (7) are transmitted via pressure shoes (31 ) fed hydrostatically by means of choke channels (30), via the pistons of the motor to the prismatic surfaces (32) of the body (29).

## Revendications

1. Transmission hydraulique à changement simultané du rapport de vitesse, caractérisée en ce que, pour un changement de rapport n, une came plate (2) - d'une pompe à pistons et cylindres- entraînée au moyen d'un arbre moteur (1 ) et comportant une piste (3) de came à n courbes sinusoïdales comportant, sur le pourtour, des levées et plongées essentiellement sinusoïdales, entraîne un système d'entraînement (10), par l'intermédiaire d'un certain nombre de coulisseaux (4) et de pistons (5) placés dans la zone d'une courbe sinusoïdale et d'un même nombre de conduites de transmission (7), raccordées chaque fois sans soupape au cylindre (6) du piston et remplies de fluide hydraulique, ainsi que par l'intermédiaire d'un même nombre de cylindres (8) raccordés aussi sans soupapes et comportant des pistons (9) d'un moteur à cylindres et pistons, la piste (3) de came étant conçue de sorte que, pour une rotation régulière de la came plate (2) de la pompe et de l'arbre du moteur (10), le volume du système rempli avec le fluide hydraulique, c'est-à-dire l'espace de compression des cylindres de pompe (16), la conduite de transmission (7) et l'espace de compression des cylindres du moteur, reste toujours constant, cependant que, dans ce but, on prévoit un espace (11 ), dont la pression est déterminable à volonté et qui communique, par des unités d'étranglement (12), avec toutes les conduites de transmission (7).

2. Dispositif suivant la revendication 1, caractérisé en ce que chacune des unités d'étranglement (12) se compose d'au moins deux étrangleurs (13 et 14), qui sont montés en parallèle et ont des surfaces de passage égales ou différentes, leurs itinéraires de passage pouvant être, au choix, ouverts ou fermés au moyen de vannes (15 et 16).

3. Dispositif suivant la revendication 1, caractérisé en ce que la pression dans l'espace (11 ) est choisie suivant la vitesse de rotation et la puissance transmise.

4. Dispositif suivant la revendication 1, caractérisé en ce que la pression dans l'espace (11 ) est choisie dans la plage de 70 à 130% de la moyenne dans le temps de la pression régnant dans les conduites de transmission (7).

5. Dispositif suivant la revendication 1, caractérisé en ce que les coulisseaux (4), actionnés par la surface de la piste de came (3), sont munis de galets (17), qui roulent sur la piste de came (3).

6. Dispositif suivant la revendication 5, caractérisé en ce que plusieurs galets (17) sont réunis en des groupes (18) formant bogies, ces groupes agissant sur la bielle (19) et les pistons (5).

7. Dispositif suivant la revendication 1, caractérisé en ce qu'à différents endroits du pourtour de la came plate (3), il y a des coulisseaux (4) et que les cylindres (8) de tous les coulisseaux (4), qui sont en phase entre eux au point de vue du mouvement, sont montés en parallèle par l'intermédiaire d'une conduite de liaison (20).

8. Dispositif suivant la revendication 1, caractérisé en ce que les coulisseaux (4) sont munis de patins (21 ) de pression hydrostatiques, le fluide sous pression nécessaire provenant du système des conduites de transmission à cylindres (6, 7, sur les figures 5, 6), par l'intermédiaire de canaux d'étranglement (22, 23).

9. Dispositif suivant les revendications 1 et 8, caractérisé en ce que les patins hydrostatiques sont divisés en au moins deux patins individuels (24 et 25) mobiles l'un par rapport à l'autre, cette division réduisant la dimension des patins ou sabots dans le sens du pourtour de came.

10. Dispositif suivant la revendication 1, caractérisé en ce que le moteur à cylindres et pistons a des cylindres en étoile et que les bielles des pistons sont raccordées à un système bielle-manivelle commun (10).

11. Dispositif suivant la revendication 1, caractérisé en ce que, pour la continuation du changement de rapport de vitesse, le moteur à cylindres et pistons a des cylindres en étoile, dont les pistons forment des poussoirs agissant par solidarité dynamique et géométrique sur un corps prismatique (29) mobile sur une trajectoire excentrique, le mouvement excentrique du corps prismatique (29) se transmettant par une transmission à engrenages (27, 26) à un pignon recevant la puissance transmise, au moins deux roues dentées (27), qui engrènent dans le pignon (26), déplaçant le corps prismatique (29), qui tourne sur des excentriques (28), cependant que, par des sabots de pression (31), alimentés hydrostatiquement au moyen de canaux d'étranglement (30), les efforts et mouvements provenant des conduites de transmission (7) sont transmis par les pistons du moteur aux surfaces prismatiques (32) du corps (29).
